# EUROPÄISCHE PATENTSCHRIFT

(11) **EP 0 842 040 B1**
(45) Veröffentlichungstag und Bekanntmachung des Hinweises auf die Patenterteilung: **21.11.2001**
(21) Anmeldenummer: 97920574.7
(22) Anmeldetag: 02.04.1997
(51) Int. Cl.: B30B 5/06, B30B 15/34

(54) **DOPPELBANDPRESSE ZUM HERSTELLEN UND/ODER ZUM BESCHICHTEN VON BAHN- ODER PLATTENFÖRMIGEN WERKSTÜCKEN ALLER ART**
DOUBLE BAND PRESS FOR PRODUCING AND/OR COATING WEB-SHAPED OR PLATE-SHAPED WORKPIECES OF ALL KINDS
PRESSE A DEUX BANDES POUR LA PRODUCTION ET/OU LE RECOUVREMENT DE PIECES EN FORME DE BANDES OU DE PLAQUES DE TOUTES SORTES

(30) Priorität: 20.04.1996 DE 19615771
(43) Veröffentlichungstag der Anmeldung: 20.05.1998
(73) Patentinhaber: Theodor Hymmen, 33613 Bielefeld (DE)
(72) Erfinder:
(74) Vertreter: Stracke, Alexander, Dipl.-Ing.
(86) Internationale Anmeldenummer: DE9700667
(87) Internationale Veröffentlichungsnummer: WO9739882

(56) Entgegenhaltungen:
- EP-A- 0 295 427
- EP-A- 0 492 683
- EP-A- 0 550 782
- DE-A- 2 922 151
- DE-A- 3 028 145
- DE-A- 3 046 432
- PATENT ABSTRACTS OF JAPAN vol. 012, no. 257 (M-719), 20.Juli 1988 & JP 63 039309 A (MITSUBISHI RAYON ENG CO LTD), 19.Februar 1988,

## Beschreibung

Die Erfindung bezieht sich auf eine Doppelbandpresse zum Herstellen und/oder zum Beschichten von bahn- oder plattenförmigen Werkstücken aller Art, bei der das Preßgut zwischen den einander zugekehrten Bandtrumen zweier endloser, kontinuierlich umlaufender Preßbänder eine Reaktionszone, in der es mit Druck und Wärme beaufschlagt wird, durchläuft und in der Reaktionszone jedem Bandtrum mindestens eine Druckkammer zugeordnet ist, die an der dem Bandtrum zugewandten Seite geöffnet ist, umlaufende, sich am Bandtrum abstützende Dichtungen aufweist, an der dem Bandtrum abgewandten Seite durch eine Druckplatte begrenzt und mit sich am Bandtrum abstützenden Preßrollen versehen ist.

Die EP 295 427 offenbart eine Vorrichtung zum Aufbringen einer Flächenpressung auf Preßband getriebene Werkstücke, wobei ein Preßband um zwei Umlenkwalzen 2 geführt ist. An der Unterseite des Preßbandes ist eine Werkstückbahn 3 angeordnet, die unter Einwirkung von Druck und Wärme geformt wird. Zur Lagerung des Preßbandes 2 ist eine Druck- und Heizplatte vorgesehen, die über Dichtungen benachbart zu dem Preßband einen abgedichteten Hohlraum ausbildet. In diesem Hohlraum ist ein gasförmiges Medium vorgesehen, das heizbar ist und Druck auf das Preßband ausübt. Somit wird ein Luftkissen ausgebildet, das über die gesamte Länge etwa den selben Druck auf die Werkstückbahn ausübt.

Aus der EP 492 683 ist eine Preßvorrichtung bekannt, die umlaufende Preßbänder aufweist, zwischen denen ein zu formendes Werkstück aufgenommen ist. An der Rückseite der Preßbänder sind Walzen angeordnet, die auf das Preßband einen gewissen Druck ausüben. Beim Durchführen des Preßbandes wird im Bereich der Walzen ein erheblicher Druck auf das Werkstück ausgeübt, während in dem Bereich zwischen den Walzen nur geringfügiger Druck ausgeübt wird.

Ferner ist aus der JP 63 039 309 A eine kontinuierliche Druckkammer bekannt, in der ein Werkstück durchführbar ist.

Der Erfindung liegt die Aufgabe zugrunde, in der Reaktionszone der Doppelbandpresse die Druckbelastung des bahn- oder plattenförmigen, die Presse durchlaufenden Werkstücks und die Intensität der Wärmeübertragung oder des Wärmeabzuges produktabhängig in einem relativ großen Bereich einstellbar auszubilden.

Diese Aufgabe wird erfindungsgemäß dadurch gelöst, daß zwischen den Preßrollen und der Druckplatte den Preßrollen zugeordnete Lagerwalzen angeordnet sind, ein fluides Druckmedium in kurzem Kreislauf die Druckkammer und eine außerhalb der Druckkammer liegende Aufheizeinrichtung oder eine Kühlvorrichtung turbulent durchströmt und zur Veränderung der Intensität der Wärmeübertragung der Arbeitsdruck des fluiden Druckmediums in der Druckkammer oder die Geschwindigkeit des Druckmediums einstellbar ist.

Der auf das Werkstück wirkende Druck wird einerseits im Bereich der Reaktionszone der Doppelbandpresse durch die in der oder den Druckkammern angeordneten Preßrollen und andererseits durch den Arbeitsdruck des fluiden Druckmediums bestimmt.

Da das fluide Druckmedium turbulent die Druckkammer durchströmt, wird hierdurch gegenüber einer laminaren Strömung der Wärmeübergang von dem aufgeheizten Druckmedium oder der Kälteübergang von dem gekühlten Druckmedium auf das Arbeitstrum des Preßbandes und damit auf das Werkstück wesentlich verbessert. Die Intensität der Wärmezufuhr zum Werkstück oder Wärmeabfuhr vom Werkstück kann durch die Erhöhung des Arbeitsdruckes oder der Geschwindigkeit des Druckmediums erheblich gesteigert werden. Somit sind durch die erfindungsgemäße Ausrüstung der Druckkammer die technischen Möglichkeiten gegeben, um in der Reaktionszone die Druck- und Wärmebelastung dem jeweiligen Werkstück exakt anzupassen und zwar entsprechend den beim Preßvorgang auftretenden technologischen Problemen.

Eine weitere Abstufung in der Druck- und Wärmezufuhr bzw. Kühlung ist dadurch zu erreichen, daß die Druckkammer sich aus mehreren Kassetten zusammensetzt und jede Kassette in einem Gestell drehbar gelagerte Lagerwalzen und Preßrollen aufweist, von einem aufgeheizten, fluiden Druckmedium turbulent durchströmt wird und in jeder Kassette der Arbeitsdruck und die Geschwindigkeit des fluiden Druckmediums einstellbar sind.

Weitere Merkmale der Erfindung ergeben sich aus den Unteransprüchen.

Ausführungsbeispiele der Erfindung sind in den Zeichnungen dargestellt. Es zeigen:
- Figur 1: in schematischer Darstellung eine dem Arbeitstrum eines endlosen Preßbandes zugeordnte Druckkammer,
- Figur 2: eine Abwandlungsform zu der Ausführung nach der Fig. 1 und
- Figur 3: ein Diagramm, bei dem der Druck des fluiden Druckmediums in der Druckkammer auf der Abszisse und die Werte des Wärmeübergangskoeffizienten auf der Ordinate abgetragen sind.

In der Figur 1 wird die Druckkammer 1 an der unteren Seite durch das Arbeitstrum eines endlosen Preßbandes 2 begrenzt, an dem sich eine Dichtung 3 abstützt, die gleitbar in einer umlaufenden Nut 4 der Seitenwände 5 einer Druckplatte 6 gelagert ist. In dem dargestellten Ausführungsbeispiel stützt sich die Dichtung 3 in der Nut 4 an einem O-Ring 7 ab, der einseitig eine Nutkammer 8 begrenzt, in die ein Druckmedium eingeführt wird, durch das die Dichtung 3 kraftschlüssig an das Preßband 2 gedrückt wird.

Dem Arbeitstrum des Preßbandes 2 sind Preßrollen 9 zugeordnet, die sich an Lagerwalzen 10 abstützen.

Die Lagerung der Lagerwalzen ist in der Fig. 1 nur schematisch aufgezeigt. Sowohl die Lagerwalzen 10 als auch die Preßrollen 9 können in einem an der Druckplatte 6 befestigten Gestell drehbar gelagert sein. Dieses Gestell ist zusammen mit der Druckplatte unter Verwendung von Kolben-Zylinder-Einheiten in der Lage zum Preßband 2 zur Höhenverstellung verstellbar.

In der Druckkammer wird während des Betriebes der Presse ein Druckmedium turbulent in einem kurzen Kreislauf bewegt und wird mittels einer Umwälzeinrichtung 11, die als Ventilator, Kompressor oder Pumpe ausgebildet sein kann, durch eine Saugleitung 12 aus der Druckkammer abgezogen, durch eine Heiz- oder Kühlvorrichtung 13 geführt und durch eine Druckleitung 14 wieder in den Innenraum 15 der Druckkammer eingeleitet. Durch eine nicht dargestellte Einrichtung ist der Druck des Druckmediums, das Druckluft oder Drucköl sein kann, einstellbar.

Auch die Geschwindigkeit, mit der das Druckmedium die Druckkammer 1 durchströmt, ist einstellbar. Sie beträgt bei gasförmigen Druckmedien 2 bis 50 m/sec, vorzugsweise 10 bis 40 m/sec und bei flüssigen Druckmedien 4 bis 5 m/sec.

Der Übergang von der laminaren Strömung zur turbulenten Strömung wird durch die Reynold'sche Kennziffer bestimmt, die bei der turbulenten Strömung Re ≥ 2.300 beträgt.

Die Richtung der Strömung des Druckmediums entspricht im allgemeinen der Förderrichtung des Preßgutes in der Bandpresse. Die Strömungsrichtung des Druckmediums kann jedoch auch der Förderrichtung des Preßgutes entgegengerichtet sein.

An den Stirnseiten der Druckkammer 1 sind quer zur Förderrichtung der Bandpresse verlaufende, mit einer Öffnungsreihe versehene Rohrleitungen angeordnet, durch die an der einen Stirnseite das Druckmedium in die Druckkammer eingeführt und an der anderen Stirnseite das Druckmedium abgesaugt wird. Das Druckmedium durchströmt bei der Ausführung nach der Fig. 1 die Zwischenräume in der Druckkammer, die durch das Preßband 2, die Preßrollen 9 und durch die Lagerwalzen 10 begrenzt werden. Bei der Ausführung nach der Fig. 2 werden die vom Druckmedium durchströmten Zwischenräume durch das Preßband 2, einen Käfig 16 und die Preßrolen 9 und ggf. durch die Seitenwände 5 der Druckplatte begrenzt.

Um zu verhindem, daß aus dem Innenraum 15 der Druckkammer die Wärme nach außen abfließt, können die Lagerwalzen 10 aus Wärmedämmaterial gefertigt sein.

Es besteht auch die Möglichkeit, die Druckplatte 6 und die mit der Druckplatte einstückigen Seitenwände 5 aus einem Wärmedämmmaterial herzustellen oder an der Kammerinnenseite mit einer Wärmedämmschicht zu versehen.

Bei dem Ausführungsbeispiel nach der Fig. 2 sind die Preßrollen 9 in einem Käfig 16 angeordnet, wobei die Zu- und Abführung des fluiden Druckmediums durch Stutzen 17 oder Bohrungen von stimseitig in der Druckkammer angeordneten Rohrleitungen erfolgt, die zwischen dem Preßband 2 und dem Käfig 16 vorgesehen sind.

Der Käfig 16 kann aus einem Wärmedämmaterial gefertigt oder mit einer Wärmedämmschicht versehen sein.

Das gekühlte oder aufgeheizte Druckmedium durchströmt bei dem Ausführungsbeispiel nach der Fig. 2 einen in seinen Abmessungen kleinen Teil des Innenraums der Druckkammer. Im Bereich der Preßrollen 9 müssen zwischen den einzelnen Teilkammern, die von dem Käfig 16, dem Preßband 2 und den Preßrollen 9 begrenzt werden, Überströmverbindungen vorhanden sein.

Das Diagramm nach der Fig. 3 belegt, daß bei steigendem Druck des Druckmediums im Innenraum der Druckkammer der Wärmeübergangskoeffizient vom aufgeheizten Druckmedium auf das Werkstück erheblich ansteigt, so daß die Einstellbarkeit des Druckes des fluiden Druckmediums die Möglichkeit bietet, die Wärmezufuhr zum Werkstück produktabhängig zu steuern.

Der auf der Ordinate des Diagramms abgetragene Wärmeübergangskoeffizient α durch
w = transportierte Wärmemenge pro Zeiteinheit
m = wärmetauschende Fläche
K = Temperaturdifferenz zwischen der Wärmetauschenden Oberfläche und dem fluiden Druckmedium = treibende Temperaturdifferenz.

Aus dem Diagramm kann man entnehmen, daß bei der Herstellung von Hochdrucklaminaten die Abmessungen der Druckkammer verringert werden können, da bei höherem Arbeitsdruck der Wärmeübergangskoeffizient α sehr hoch ist.

### Bezugszeichenliste

- 1: Druckkammer
- 2: Preßband
- 3: Dichtung
- 4: Nut
- 5: Seitenwand
- 6: Druckplatte
- 7: O-Ring
- 8: Nutkammer
- 9: Preßrolle
- 10: Lagerwalze
- 11: Umwälzeinrichtung
- 12: Saugleitung
- 13: Kühlvorrichtung
- 14: Druckleitung
- 15: Innenraum
- 16: Käfig
- 17: Stutzen

## Patentansprüche

1. Doppelbandpresse zum Herstellen und/oder zum Beschichten von bahn- oder plattenförmigen Werkstücken aller Art, bei der das Preßgut zwischen den einander zugekehrten Bandtrumen zweier endloser, kontiuierlich umlaufender Preßbänder eine Reaktionszone, in der es mit Druck und Wärme beaufschlagte wird, durchläuft, und in der Reaktionszone jedem Bandtrum mindestens eine Druckkammer zugeordnet ist, die an der dem Bandtrum zugewandten Seite geöffnet ist, umlaufende, sich am Bandtrum abstützende Dichtungen aufweist, an der dem Bandtrum abgewandten Seite durch eine Druckplatte begrenzt und mit sich am Bandtrum abstützenden Preßrollen versehen ist, **dadurch gekennzeichnet, daß** zwischen den Preßrollen (9) und der Druckplatte (6) den Preßrollen (9) zugeordnete Lagerwalzen (10) angeordnet sind, ein fluides Druckmedium in kurzem Kreislauf die Druckkammer und eine außerhalb der Druckkammer liegende Aufheizeinrichtung oder Kühlvorrichtung (13) turbulent durchströmt.

2. Doppeibandpresse nach Anspruch 1, **dadurch gekennzeichnet, daß** zur Veränderung der Intensität der Wärmeübertragung der Arbeitsdruck des fluiden Druckmediums oder die Geschwindigkeit des Druckmediums in der Druckkammer einstellbar ist.

3. Doppelbandpresse nach Anspruch 1 oder 2, **dadurch gekennzeichnet, daß** die Lagerwalzen (10) aus Wärmedämmaterial gefertigt sind.

4. Doppelandpresse nach Anspruch 1, **dadurch gekennzeichnet, daß** die Preßrollen (9) in einem Käfig (16) angeordnet sind und die Zu- und Abführung des fluiden Druckmediums zwischen dem Preßband (2) und dem Käfig (16) erfolgen.

5. Doppelandpresse nach Anspruch 4, **dadurch gekennzeichnet, daß** der Käfig (16) aus einem Wärmedämmaterial gefertigt oder mit einer Wärmedämmschicht versehen ist.

6. Doppelandpresse nach einem der vorhergehenden Ansprüche, **dadurch gekennzeichnet, daß** die Druckplatte (6) und die mit der Druckplatte einstückigen Seitenwände (5) aus einem Wärmedämmaterial hergestellt oder an der Kammerinnenseite mit einer Wärmedämmschicht versehen sind.

7. Doppelandpresse nach einem der Ansprüche 1 bis 4, **dadurch gekennzeichnet, daß** die Preßrollen (9) und die Lagerwalzen (10) in einem an der Druckplatte befestigten Gestell drehbar gelagert sind.

8. Doppelbandpresse nach einem der vorhergehenden Ansprüche, **dadurch gekennzeichnet, daß** die Druckkammer sich aus mehreren Kassetten zusammensetzt und jede Kassette in einem Gestell drehbar gelagerte Lagerwalzen und Stützrollen aufweist, von einem aufgeheizten oder gekühlten fluiden Druckmedium turbulent durchströmt wird und in jeder Kassette der Arbeitsdruck des fluiden Druckmediums einstellbar ist.

9. Doppelbandpresse nach einem der Ansprüche 1 bis 8, **dadurch gekennzeichnet, daß** das Druckmedium Teilräume der Druckkammer in Förderrichtung oder entgegen der Förderrichtung der Bandpresse turbulent durchströmt und diese Teilräume durch das Preßband (2), die Preßrollen (9), die Lagerwalzen (10) und die Seitenwände (5) der Druckplatte oder durch das Preßband (2), den Käfig (16), die Preßrollen (9) und die Seitenwände (5) begrenzt sind.

## Claims

1. A double press for making and/or coating of web-shaped or plate-shaped workpieces of all types, wherein the material to be pressed flows through a reaction zone, in which it is impacted with pressure and heat, between a pair of continuous-loop press bands arranged in opposite disposition, and in the reaction zone at least one pressure chamber is assigned to each press band, which is open on the side facing the press band, and including a wraparound seal supported by the press band, said pressure chamber accommodating pressure rolls supported on the press band, **characterised in that** arranged between the pressing rolls (9) and the pressure plate (6) are bearing rollers (10) associated with the pressing rolls, a liquid pressure-transmitting medium flows turbulently in a short circulatory loop through the pressure chamber and a heating or cooling unit (13) located outside the pressure chamber.

2. Double band press as claimed in Claim 1, **characterised in that** the operating pressure of the liquid pressure-transmitting medium or the velocity of the pressure-transmitting medium in the pressure chamber can be adjusted for changing the intensity of the heat transfer.

3. Double band press as claimed in Claim 1 or 2, **characterised in that** the bearing rollers (10) are made of heat-insulating material.

4. Double band press as claimed in Claim 1, **characterised in that** the pressure rolls (9) are arranged in a cage (16), said pressure-transmitting medium being supplied and discharged between the press band (2) and the cage (6).

5. Double band press as claimed in Claim 4, **characterised in that** the cage (16) is made of heat-insulating material or is provided with a heat-insulating layer.

6. Double band press as claimed in any one of the foregoing claims, **characterised in that** the pressure plate (6) and the side walls (5) formed in one piece with the pressure plate are made of heat-insulating material or are provided on the interior of the chamber with a heat-insulating layer.

7. Double band press as claimed in any one of Claims 1 to 4, **characterised in that** the pressure rolls (9) and the bearing rollers (10) are rotatably mounted in a frame secured to the pressure plate.

8. Double band press as claimed in any one of the foregoing claims, **characterised in that** the pressure chamber is comprised of a plurality of cassettes, with each cassette including said pressure rolls and said bearing rollers which are rotatably supported in a frame, and **in that** either heated or cooled pressure-transmitting medium turbulently flows through each cassette, with the pressure-transmitting medium applying an operating pressure which is adjustable in each cassette.

9. Double band press as claimed in any one of Claims 1 to 8, **characterised in that** the liquid pressure-transmitting medium flows turbulently through subspaces of the pressure chamber in a transport direction or opposite to the transport direction of the press bands, said subspaces being bounded by the press band (2), the pressure rolls (9), the bearing rolls (10) and the side walls (5) of the pressure plate or by the press band (2), the cage (16), the pressure rolls (9) and the side walls (5).

## Revendications

1. Presse à deux bandes pour la production et/ou le recouvrement de pièces en forme de bandes ou de plaques de toutes sortes, dans laquelle le matériau passe entre les brins tournés l'un vers l'autre de deux bandes de pressage sans fin tournant en continu et y est soumis à une pression et à la chaleur, et chaque brin de bande est affecté dans la zone de réaction à au moins une chambre de pression ouverte sur le côté tourné vers le brin de bande, qui présente des garnitures d'étanchéité continues s'appuyant sur le brin de bande, est délimitée par une plaque d'appui sur la face tournée vers le brin de bande et est pourvue de galets presseurs qui s'appuient sur le brin de bande, **caractérisée en ce que** des rouleaux de support (10) associés aux galets presseurs sont disposés entre les galets presseurs (9) et la plaque d'appui (6), un fluide sous pression parcourt la chambre de pression dans un circuit court et parcourt avec des turbulences un dispositif de chauffage ou de refroidissement (13) situé à l'extérieur de la chambre de pression.

2. Presse à deux bandes selon la revendication 1, **caractérisée en ce que** pour modifier l'intensité du transfert thermique, la pression de travail du fluide sous pression ou la vitesse de celui-ci dans la chambre de pression est réglable.

3. Presse à deux bandes selon la revendication 1 ou 2, **caractérisée en ce que** les rouleaux de support (10) sont faits d'un matériau isolant thermique.

4. Presse à deux bandes selon la revendication 1, **caractérisée en ce que** les galets presseurs (9) sont disposés dans une cage (16) et l'arrivée et la sortie du fluide sous pression se trouvent entre la bande de pression (2) et la cage (16).

5. Presse à deux bandes selon la revendication 4, **caractérisée en ce que** la cage (16) se compose d'un matériau isolant thermique ou est dotée d'un isolant thermique.

6. Presse à deux bandes selon l'une quelconque des revendications précédentes, **caractérisée en ce que** la plaque d'appui (6) et les parois latérales (5) d'un seul tenant avec la bande d'appui sont faites d'un matériau isolant thermique ou dotées d'une couche d'isolant thermique à l'intérieur de la chambre.

7. Presse à deux bandes selon l'une quelconque des revendications 1 à 4, **caractérisée en ce que** les galets presseurs (9) et les rouleaux de support (10) sont supportés avec possibilité de rotation dans un châssis fixé à la plaque d'appui.

8. Presse à deux bandes selon l'une quelconque des revendications précédentes, **caractérisée en ce que** la chambre de pression se compose de plusieurs cassettes et chaque cassette présente des rouleaux de support portés avec possibilité de rotation par un châssis et des galets d'appui, est parcourue avec des turbulences par un fluide sous pression chauffé ou refroidi, et la pression de travail du fluide sous pression dans chaque cassette est réglable.

9. Presse à deux bandes selon l'une quelconque des revendications 1 à 8, **caractérisée en ce que** le fluide sous pression parcourt avec des turbulences des volumes partiels de la chambre de pression dans le sens de la circulation de la presse à bandes ou en sens inverse et ces volumes partiels sont délimités par la bande de pression (2), les galets presseurs (9), les rouleaux de support (10) et les parois latérales (5) de la plaque d'appui ou par la bande de pression (2), la cage (16), les galets presseurs (9) et les parois latérales (5)
